# EUROPÄISCHE PATENTANMELDUNG

(11) **EP 4 011 247 A1**
(43) Veröffentlichungstag der Anmeldung: **15.06.2022**
(21) Anmeldenummer: 20213768.3
(22) Anmeldetag: 14.12.2020
(51) Int. Cl.: A47G 21/18

(54) **WIEDERVERWENDBARER TRINKHALM**

(71) Anmelder: Dätwyler Sealing Solutions Deutschland GmbH & Co. KG, 74389 Cleebronn (DE); Leimböck, Bodo, 74348 Lauffen am Neckar (DE)
(72) Erfinder: LEIMBÖCK, Bodo, 74348 Lauffen am Neckar (DE); KELLER, Peter, 74389 Cleebronn (DE)
(74) Vertreter: Staeger & Sperling Partnerschaftsgesellschaft mbB

(57) **Zusammenfassung**

Die Erfindung betrifft einen Trinkhalm (1) mit einer Wandung, welche zwei entlang einer Längsachse (L) beabstandete Enden (11, 12) verbindet und einen zu den beiden Enden (11, 12) hin geöffneten Innenraum (10) umschließt, wobei die Wandung aus zwei Halbschalen (13,14) und einem die zwei Halbschalen (13, 14) entlang der Längsachse (L) verbindenden Gelenk (15) gebildet wird, wobei die zwei Halbschalen (13, 14) zwischen einer Nutzstellung, in welcher der Innenraum (10) ausschließlich zu den zwei Enden (11, 12) hin geöffnet ist und die zwei Halbschalen (13, 14) in einem Überlappungsbereich (16) aneinander anliegen sowie den Innenraum (10) umschließen, und einer Reinigungsstellung bewegbar sind, in welcher der Innenraum (10) zu einer Seite orthogonal zu der Längsachse (L) geöffnet ist und die zwei Halbschalen (13, 14) in dem Überlappungsbereich (16) nicht aneinander anliegen.

## Beschreibung

Die Erfindung betrifft einen Trinkhalm, welcher zwei einen Innenraum umschließende Halbschalen aufweist, welche durch ein Gelenk miteinander verbunden sind und zwischen einer Nutzstellung und einer Reinigungsstellung bewegbar sind. Dabei ist der Innenraum mit den Halbschalen in der Reinigungsstellung zu einer Seite orthogonal bzw. in Radialrichtung zu der Längsachse des Trinkhalms geöffnet und dadurch bei der Reinigung und für die Reinigung leicht zugänglich.

Bisher wurden Trinkhalme meist als Einweg-Produkte aus Kunststoff vertrieben.

Durch ein steigendes Umweltbewusstsein der Bevölkerung sowie durch eine geänderte Gesetzeslage, sollen und müssen solche Einweg-Produkte jedoch zukünftig stark reduziert bzw. vermieden werden. Entsprechend dürfen auch Trinkhalme, welche nur für eine einmalige Verwendung geeignet sind, zukünftig nicht mehr vertrieben werden.

Im Stand der Technik ist als Ersatz für solche Einweg-Trinkhalme bereits eine Vielzahl von unterschiedlichen wiederverwendbaren Trinkhalmen bekannt. Diese sind oftmals in der typischen Röhrenform und aus beispielsweise Metall, Glas oder anderen beständigen Materialen hergestellt, welche eine mehrfache Reinigung und entsprechend eine Wiederverwendung erlauben.

Solche Trinkhalme haben jedoch den Nachteil, dass bei der Reinigung der Trinkhalme in deren Röhre und insbesondere in einem entlang der Längsachse mittig liegenden Abschnitt der Röhre oftmals Verunreinigungen zurückbleiben, was unhygienisch und unter Umständen auch gesundheitsgefährdend sein kann.

Zur Lösung dieses Problems sind im Stand der Technik bereits verschiedene Lösungen bekannt, welche jedoch oftmals andere Nachteile aufweisen.

Beispielsweise werden Trinkhalme im Set mit Reinigungsbürsten verkauft, welche von Hand in die Röhren der Trinkhalme eingeführt werden müssen, um diese zu reinigen. Abgesehen von einer mechanischen Beanspruchung der Trinkhalme durch die Bürsten, welche diese auf Dauer schädigen kann, können die Trinkhalme vor allem in einem Geschäftsbetrieb, in welchem täglich sehr viele Trinkhalme gereinigt werden müssen, nicht einzeln mit einer Bürste gereinigt werden, da dies zu zeitaufwändig und mithin zu teuer wäre.

Alternativ ist beispielsweise aus der DE 10 2018 005 018 B3 ein mehrteiliger Trinkhalm bekannt, dessen Teile entlang der Längsrichtung voneinander gelöst werden können, so dass die Einzelteile leicht reinigbar sind. Bei dieser mehrteiligen Lösung ist es jedoch erforderlich, die Einzelteile anschließend wieder einander zuzuordnen und zusammenzufügen, was arbeitsintensiv und entsprechend unpraktisch ist. Auch können die Einzelteile verloren gehen oder Einzelteile unterschiedlicher Trinkhalme nicht zueinander passen.

Der Erfindung liegt deshalb die Aufgabe zugrunde, einen Trinkhalm bereitzustellen, welcher gründlich und zugleich schnell sowie einfach gereinigt werden kann, so dass er wiederverwendbar und eine Reinigung auch bei einer Vielzahl von Trinkhalmen kostengünstig realisierbar ist.

Diese Aufgabe wird durch die Merkmalskombination gemäß Patentanspruch 1 gelöst.

Erfindungsgemäß wird ein Trinkhalm mit einer Wandung vorgeschlagen, welche zwei entlang einer Längsachse beabstandete Enden verbindet und einen zu den beiden Enden hin geöffneten Innenraum umschließt. Die Wandung wird aus bzw. durch zwei Halbschalen und einem die zwei Halbschalen entlang der Längsachse verbindenden Gelenk gebildet. Das Gelenk, bei welchem es sich insbesondere um ein Scharnier handelt, kann beispielsweise als Folienscharnier. Alternativ handelt es sich bei dem Gelenk auch lediglich um einen gegenüber den Halbschalen in seinem Material geschwächten Abschnitt der Wandung. Ist die Wandung bzw. das Gelenk und/oder die angrenzenden Halbschalen ausreichend elastisch, kann das Gelenk auch ein die beiden Halbschalen verbindender Abschnitt ohne eine Materialschwächung sein, so dass die Funktionalität des Gelenks durch die Elastizität des Materials bereitgestellt wird. Weiter ist erfindungsgemäß vorgesehen, dass die zwei Halbschalen zwischen einer Nutzstellung, in welcher der Innenraum ausschließlich zu den zwei Enden hin geöffnet ist und die zwei Halbschalen in einem Überlappungsbereich aneinander anliegen sowie den Innenraum umschließen, und einer Reinigungsstellung bewegbar bzw. wechselbar sind, in welcher der Innenraum zu einer Seite orthogonal zu der Längsachse bzw. in Radialrichtung zu der Längsachse geöffnet ist und die zwei Halbschalen in dem Überlappungsbereich nicht aneinander anliegen und entsprechend auch nicht miteinander überlappen. Durch die Überlappung ist eine Halbschale der zwei Halbschalen in der Nutzstellung an dem Überlappungsbereich eine - bezogen auf den Innenraum des Trinkhalms - innenliegende bzw. innere Halbschale und eine weitere bzw. die andere Halbschale der zwei Halbschalen an dem Überlappungsbereich eine außenliegende bzw. äußere Halbschale, wobei vorzugsweise jede der zwei Halbschalen als die äußere Halbschale und als die innere Halbschale dienen kann. Die äußere Halbschale liegt im Überlappungsbereich entsprechend vorzugsweise an einer Außenfläche der inneren Halbschale und die innere Halbschale an einer Innenfläche der äußeren Halbschale an.

In der Nutzstellung kann also ein Fluid durch den Innenraum von einem (ersten) der zwei Enden zu dem anderen (zweiten) der zwei Enden gesaugt werden, wobei hierzu die Wandung den Innenraum in Radialrichtung vorzugsweise dichtend umschließt, so dass auch die Halbschalen in dem Überlappungsbereich vorzugsweise dichtend aneinander anliegen.

Soll nach einer solchen Verwendung der Trinkhalm gereinigt werden, können die Halbschalen aus ihrer Nutzstellung in die Reinigungsstellung bewegt werden, in welchem die Halbschalen in dem Überlappungsbereich nicht mehr überlappen, so dass die Wandung bzw. die Halbschalen den Innenraum entsprechend auch nicht mehr in Radialrichtung dichtend umschließen. Durch die sich dadurch ergebende Öffnung des Innenraums, welche sich insbesondere über die gesamte Länge der Halbschalen erstreckt, ist der Innenraum und insbesondere auch ein Mittelabschnitt entlang der Längsachse des Innenraums besonders gut zugänglich, so dass der gesamte Innenraum bei einer Reinigung des Trinkhalms gründlich und maschinell gereinigt werden kann.

Vorzugsweise ist der Überlappungsbereich entlang der Längsachse über die gesamte Länge der Halbschalen ausgebildet und weiter vorzugsweise zwischen einer zu dem Innenraum weisenden Innenseite einer (äußeren) Halbschale der zwei Halbschalen und einer von dem Innenraum abgewandten Außenseite der anderen (inneren) Halbschale der zwei Halbschalen vorgesehen, so dass die Abschnitte der Halbschalen, welche in dem Überlappungsbereich aneinander anliegen, jeweils an einer Innenseite und/oder Außenseite der Halbschalen liegen.

Um den Wechsel bzw. die Bewegung der Halbschalen zwischen diesen beiden Stellungen, also der Nutzstellung und der Reinigungsstellung, besonders einfach und intuitiv ermöglichen zu können, ist bei einer vorteilhaften Variante der Erfindung vorgesehen, dass die zwei Halbschalen ausgebildet sind, durch eine Verdrehung der zwei Halbschalen in einem (ersten) Bereich eines ersten Endes der zwei Enden in eine Umfangsrichtung um die Längsachse gegenüber einem zweiten Ende bzw. gegenüber einem (zweiten) Bereich eines zweiten Endes der zwei Enden von der Nutzstellung in die Reinigungsstellung gebracht zu werden. Bei einer solchen Verdrehung, unter welcher insbesondere eine Verdrehung in Umfangsrichtung um die Längsachse zu verstehen ist, des ersten Bereichs gegenüber dem zweiten Bereich lösen sich die zwei in der Nutzstellung in dem Überlappungsbereich aneinander anliegenden Halbschalen ausgehend von einem Ende der zwei Enden hin zu dem anderen Ende der zwei Enden in dem Überlappungsbereich voneinander. Das Lösen der Halbschalen voneinander erfolgt daher nicht über die gesamte Länge des Überlappungsbereichs zugleich, sondern abschnittsweise nacheinander ausgehend von dem ersten Ende zu dem zweiten Ende hin.

Haben sich die zwei Halbschalen in ihrem Überlappungsbereich vollständig oder zumindest ausreichend voneinander gelöst, werden sie insbesondere durch eine durch das Gelenk auf sie wirkenden Federkraft weiter auseinander und somit in die Reinigungsstellung bewegt. Somit ist für das Überführen der Halbschalen aus dem Nutz- in den Reinigungszustand eine einfache Verdrehung des Trinkhalms bzw. der Enden des Trinkhalms zueinander ausreichend.

Weisen die Halbschalen in ihrem Überlappungsbereich einen Rastabschnitt oder dergleichen auf, werden diese Rastabschnitte durch die Verdrehung in einfacherweise entrastet, so dass die Verrastung gelöst wird. Dabei kann das Entrasten ebenfalls ausgehend von einem der Enden hin zu dem anderen Ende erfolgen, so dass der Rastabschnitt bzw. die Rastabschnitte nicht über ihre gesamte Länge zugleich, sondern abschnittsweise nacheinander gelöst werden.

Eine besonders vorteilhafte Ausgestaltungsform der Erfindung sieht zudem vor, dass die zwei Halbschalen und weiter vorzugsweise der gesamte Trinkhalm zueinander spiegelsymmetrisch sind/ist und eine Spiegelungsebene der Halbschalen, welche auch als Symmetrieebene der Spiegelsymmetrie bezeichnet werden kann, entlang der Längsachse durch das Gelenk verläuft. Die Spiegelsymmetrie herrscht insbesondere in einer Ruhestellung, welche vorzugsweise der Reinigungsstellung entspricht, in welcher der Trinkhalm und vor allem dessen Halbschalen frei von äußeren Kräften und unverformt sind. Bei einer später erläuterten Ausgestaltung, bei welcher die Halbschalen Rast- und/oder Dichtabschnitte ausbilden, bleibt die spiegelsymmetrie vorzugsweise erhalten, so dass auch die Rast- und/oder Dichtabschnitte aufweisenden Halbschalen zueinander spiegelsymmetrisch sind. Weiter wird unter Spiegelsymmetrie vorzugsweise eine vollständige und nicht lediglich abschnittsweise Spiegelsymmetrie verstanden.

Um den Innenraum in der Nutzstellung sicher und vollständig in Radialrichtung abdichten zu können, kann sich das Gelenk über die gesamte Längsrichtung der Wandungen erstrecken und flüssigkeitsdicht ausgebildet sein.

Darüber hinaus ist vorzugsweise vorgesehen, dass die zwei Halbschalen jeweils einen insbesondere flächigen im Überlappungsbereich gebildeten Dichtabschnitt aufweisen, mit welchem die zwei Halbschalen in der Nutzstellung vorzugsweise flächig und dichtend aneinander anliegen, so dass der Innenraum in der Nutzstellung auch im Bereich der Überlappung flüssigkeitsdicht ist. Dabei kann der Dichtabschnitt dem gesamten Überlappungsbereich entsprechen oder einen Teil des Überlappungsbereichs bestimmen.

Konkret kann daher vorgesehen sein, dass eine erste Halbschale der zwei Halbschalen einen inneren Dichtabschnitt aufweist, welcher an einer dem Innenraum zugewandten Seite der Halbschale vorgesehen ist, und eine zweite Halbschale der zwei Halbschalen einen äußeren Dichtabschnitt aufweist, welcher an einer von dem Innenraum abgewandten Seite der Halbschale vorgesehen ist. Entsprechend liegt der innere Dichtabschnitt der ersten Halbschale in der Nutzstellung an dem äußeren Dichtabschnitt der zweiten Halbschale dichtend an.

Wie auch bei einem später erläuterten Rastabschnitt sind vorzugsweise zwei Dichtabschnitte an jeder der Halbschalen vorgesehen, so dass es bei dem Überführen der Halbschalen aus der Reinigungsstellung in die Nutzstellung unerheblich ist, welche der Halbschalen am Überlappungsbereich innen und welche der Halbschalen außen angeordnet ist, um den Überlappungsbereich zu bilden. Daraus folgt für diese Ausgestaltung, dass die zwei Halbschalen jeweils einen inneren Dichtabschnitt aufweisen, welcher an einer dem Innenraum zugewandten Seite der jeweiligen Halbschale vorgesehen ist, und die zwei Halbschalen jeweils einen äußeren Dichtabschnitt aufweisen, welcher an einer von dem Innenraum abgewandten Seite der jeweiligen Halbschale vorgesehen ist. Der innere Dichtabschnitt der äußeren Halbschale liegt in der Nutzstellung an dem äußeren Dichtabschnitt der inneren Halbschale an. Dabei kann jede der beiden Halbschalen die innere Halbschale und die jeweils andere Halbschale entsprechend die äußere Halbschale sein. Bezogen auf eine erste und eine zweite Halbschale ergibt sich dadurch, dass der innere Dichtabschnitt einer ersten Halbschale der zwei Halbschalen in der Nutzstellung an dem äußeren Dichtabschnitt einer zweiten Halbschale der zwei Halbschalen oder der innere Dichtabschnitt der zweiten Halbschale in der Nutzstellung an dem äußeren Dichtabschnitt der ersten Halbschale dichtend anliegt. Dabei stellt "oder" keine alternative Ausführung der Erfindung dar, sondern vielmehr die Ausbildung und Eignung der zwei Halbschalen jeweils sowohl als innere Halbschale als auch als äußere Halbschale dienen zu können.

Durch das Vorhandensein eines inneren Dichtabschnitts und eines äußeren Dichtabschnitts an jeder der zwei Halbschalen, sind diese daher für zwei alternative Positionierungen ausgebildet, bei welchen die jeweilige Halbschale entweder eine äußere Halbschale sein kann, welche mit ihrem inneren Dichtabschnitt an dem äußeren Dichtabschnitt der anderen (inneren) Halbschale anliegt, oder eine innere Halbschale sein kann, welche mit ihrem äußeren Dichtabschnitt an dem inneren Dichtabschnitt der anderen (äußeren) Halbschale anliegt. Somit ist es bei der Überführung der Halbschalen von der Reinigungsstellung in die Nutzstellung unerheblich, welche der Halbschalen im Überlappungsbereich außen und welche innen liegt, was eine einfache und schnelle Montage ermöglicht.

Wie später erläutert, können die zwei Halbschalen elastisch ausgebildet und in der Nutzstellung elastisch verformt sein, so dass die Halbschalen in der Nutzstellung eine Haltekraft aufeinander ausüben, welche die Halbschalen in der Nutzstellung fixiert. Um zusätzlich gewährleisten zu können, dass die Halbschalen in die Nutzstellung fixiert sind, kann bei einer ebenfalls vorteilhaften Weiterbildung der Erfindung vorgesehen sein, dass die zwei Halbschalen in dem Überlappungsbereich jeweils einen Rastabschnitt aufweisen, mit welchem die zwei Halbschalen in der Nutzstellung miteinander verrastbar und in der Nutzstellung fixierbar sind.

In einem einfachen Fall kann daher vorgesehen sein, dass eine erste Halbschale der zwei Halbschalen einen inneren Rastabschnitt aufweist, welcher an einer dem Innenraum zugewandten Seite der Halbschale vorgesehen ist, und eine zweite Halbschale der zwei Halbschalen einen äußeren Rastabschnitt aufweist, welcher an einer von dem Innenraum abgewandten Seite der Halbschale vorgesehen ist. Entsprechend kann der innere Rastabschnitt der ersten Halbschale in der Nutzstellung mit dem äußeren Rastabschnitt der zweiten Halbschale verrastet werden, so dass die zwei Halbschalen in der Nutzstellung fixiert sind.

Um bei der Überführung der Halbschalen aus der Reinigungsstellung in die Nutzstellung nicht auf eine spezielle Anordnung oder Reihenfolge achten zu müssen ist der Trinkhalm weiter vorzugsweise derart ausgebildet, dass die zwei Halbschalen jeweils einen inneren Rastabschnitt aufweisen, welcher an einer dem Innenraum zugewandten Seite der jeweiligen Halbschale vorgesehen ist, und jeweils einen äußeren Rastabschnitt aufweisen, welcher an einer von dem Innenraum abgewandten Seite der jeweiligen Halbschale vorgesehen ist. Analog zu den Dichtabschnitten liegt der innere Rastabschnitt der äußeren Halbschale in der Nutzstellung an dem äußeren Rastabschnitt der inneren Halbschale an. Bezogen auf eine erste und zweite Halbschale ergibt sich, dass der innere Rastabschnitt einer ersten Halbschale der zwei Halbschalen in der Nutzstellung mit dem äußeren Rastabschnitt einer zweiten Halbschale der zwei Halbschalen oder der innere Rastabschnitt der zweiten Halbschale in der Nutzstellung an dem äußeren Rastabschnitt der ersten Halbschale verrastet ist, so dass die zwei Halbschalen in der Nutzstellung fixiert sind. Dabei stellt "oder" wiederum keine alternative Variante der Erfindung dar, sondern vielmehr die Ausbildung und Eignung der zwei Halbschalen jeweils sowohl als innere Halbschale als auch als äußere Halbschale dienen zu können.

Wie zuvor bezüglich der Dichtabschnitte folgt daraus, dass für die zwei Halbschalen zwei alternative Positionierungen möglich bzw. die zwei Halbschalen für diese ausgebildet sind. Bei den beiden alternativen Positionierungen kann die jeweilige Halbschale entweder eine äußere Halbschale, welche mit ihrem inneren Rastabschnitt an dem äußeren Rastabschnitt der anderen (inneren) Halbschale anliegt, oder eine innere Halbschale sein, welche mit ihrem äußeren Rastabschnitt an dem inneren Rastabschnitt der anderen (äußeren) Halbschale anliegt. Somit ist es bei der Überführung der Halbschalen von der Reinigungsstellung in die Nutzstellung auch bezüglich der Rastabschnitte unerheblich, welche der Halbschalen im Überlappungsbereich außen und welche innen liegt, was eine einfache und schnelle Montage ermöglicht.

Vorzugsweise ist vorgesehen, dass die inneren Rastabschnitte jeweils zu den äußeren Rastabschnitten korrespondieren, wobei diese insbesondere jeweils keine scharfen Rücksprünge oder Kanten aufweisen. Beispielsweise können die inneren Rastabschnitte jeweils konkav und die äußeren Rastabschnitte jeweils konvex ausgebildet sein, so dass sich die innere Halbschale mit ihrem äußeren, konvexen Rastabschnitt in den inneren, konkaven Rastabschnitt der äußeren Halbschale einfügt bzw. sich an diesen anschmiegt.

Wie zuvor der Dichtabschnitt, kann auch der Rastabschnitt dem gesamten Überlappungsbereich entsprechen oder einen Teil des Überlappungsbereichs bestimmen.

Zudem kann vorgesehen sein, dass an einer Außenseite einer der zwei Halbschalen und vorzugsweiser beider Halbschalen jeweils eine Stufe vorgesehen ist, an welcher die jeweils andere Halbschale in der Nutzstellung den Überlappungsabschnitt begrenzend anliegen kann. Durch das Anliegen der äußeren Halbschale an der Stufe der inneren Halbschale wird in der Nutzstellung verhindert, dass die Halbschalen ungewollt zu weit überlappen, so dass durch die Stufe das aneinander Anliegen sichergestellt wird. Insbesondere bei dem Überführen der Halbschalen von der Nutzstellung in die Reinigungsstellung und der dafür vorzugsweise notwendigen Verdrehung, können sich zudem die beiden Halbschalen über die Stufe aufeinander abstützen und dadurch voneinander lösen.

Sofern sowohl ein Dichtabschnitt als auch eine Rastabschnitt vorgesehen ist, kann eine weitere vorteilhafte Ausgestaltung vorsehen, dass der Dichtabschnitt und der Rastabschnitt der Halbschalen jeweils integral miteinander ausgebildet sind. Sind an den Halbschalen jeweils ein innerer und äußerer Dichtabschnitt und Rastabschnitt vorgesehen, kann der innere Dichtabschnitt einer jeweiligen Halbschale integral mit dem inneren Rastabschnitt und der äußere Dichtabschnitt integral mit dem äußeren Rastabschnitt ausgebildet sein.

Vorzugsweise ist zudem vorgesehen, dass das Gelenk federnd elastisch und ferner ausgebildet ist, eine rückstellende Federkraft auf die zwei aus der Reinigungsstellung bewegte Halbschalen aufzubringen. Dabei kann die Reinigungsstellung auch als Ruhestellung bezeichnet werden, in welcher keine rückstellenden Federkräfte durch das Gelenk auf die Halbschalen wirken. Werden die Halbschalen aus dieser Ruhestellung bewegt, wirken die rückstellenden Federkräfte in dem bzw. durch das Gelenk, so dass die Halbschalen ohne eine dem entgegenwirkende äußere Kraft wieder in die Ruhestellung bewegt werden. Daraus folgt, dass die zwei Halbschalen gegen die Federkraft aus der Reinigungsstellung in die Nutzstellung bewegbar und in der Nutzstellung durch die Federkraft beaufschlagt sind. In der Nutzstellung können die Halbschalen dann durch das aneinander Anliegen bzw. durch die jeweiligen Rastabschnitte fixiert werden.

Weiter ist bei einer besonders vorteilhaften Variante vorgesehen, dass die zwei Halbschalen jeweils in eine zu der Längsachse orthogonalen Ebene elastisch verformbar sind, wobei vorgesehen ist, dass die zwei Halbschalen in der Reinigungsstellung unverformt sind und dass die zwei Halbschalen in der Nutzstellung elastisch verformt sind. Weiter üben die zwei Halbschalen in der Nutzstellung durch ihre elastische Verformung jeweils eine Kraft aufeinander aus, welche als eine die zwei Halbschalen zueinander abdichtende Dichtkraft und eine die zwei Halbschalen miteinander fixierende Haltekraft wirkt. Die Kräfte wirken dadurch vorzugsweise im Bereich des Gelenks und im Überlappungsbereich. Eine der zwei Halbschalen (die äußere Halbschale) ist dabei in der Nutzstellung durch die elastische Verformung gedehnt bzw. gestreckt, so dass die elastische Kraft der äußeren Halbschale zumindest im Überlappungsbereich nach innen zum Innenraum auf die innere Halbschale wirkt. Die andere der zwei Halbschalen (die innere Halbschale) ist in der Nutzstellung gestaucht, so dass die elastische Kraft der inneren Halbschale zumindest im Überlappungsbereich nach außen vom Innenraum weg und auf die äußere Halbschale wirkt. Folglich wirken die Kräfte gegeneinander und drücken die zwei Halbschalen im Überlappungsbereich aufeinander.

Vorteilhaft ist zudem eine Variante, bei welcher der Trinkhalm einteilig, besonders vorteilhaft einstückig und insbesondere durch einen Spritzgussprozess ausgebildet ist.

Ferner ist vorteilhaft bei einer Ausgestaltung vorgesehen, dass der Trinkhalm ausschließlich durch die zwei Halbschalen und das die Halbschalen miteinander verbindende Gelenk gebildet ist, so dass keine weiteren Komponenten zur Fixierung der Halbschalen in der Nutzstellung vorgesehen oder nötig sind.

Besonders vorteilhaft hat sich erwiesen, wenn der Trinkhalm gemäß einer Weiterbildung der Erfindung aus einem elastisch verformbaren Kunststoff und insbesondere einem bestimmungsgemäß elastisch verformbaren Silikon gebildet ist, welcher bzw. welches darüber hinaus vorzugsweise lebensmittelecht sowie spülmaschinentauglich ist. Hierfür ist insbesondere ein zum Anmeldezeitpunkt unter dem Markennamen "ELASTOSIL" der Firma "Wacker" bekanntes Material vorteilhaft, da der Trinkhalm durch die Verwendung dieses Materials in einfacher Weise elastisch, spülmaschinentauglich, lebensmittelecht und mehrfach wiederverwendbar ausgebildet werden kann. Beispielsweise eignet sich hierfür das zum Anmeldezeitpunkt unter der Produktbezeichnung "ELASTOSIL LR 3003/70 A/B" erhältliche Silikon.

Zudem ist möglich, dass der Trinkhalm durch ein Mehr- bzw. ZweiKomponenten-Spritzgießen hergestellt werden kann. Mit einem solchen Verfahren können die Halbschalen beispielsweise aus einer zu dem Innenraum gewandten Innenschale und einer von dem Innenraum abgewandten Außenschale gebildet werden, wobei diese unterschiedliche Eigenschaften aufweisen können. Beispielsweise können die Innenschalen der Halbschalen eine andere Farbe oder eine andere Elastizität im Vergleich zu der jeweiligen Außenschale aufweisen. Ferner kann der erfindungsgemäße Trinkhalm alternativ auch durch andere geeignete Verfahren und beispielsweise durch Extrusion hergestellt werden.

Um ein Anhaften von Verunreinigungen oder Speiseresten bei der Reinigung weiter zu erschweren und die Reinigung dadurch weiter zu vereinfachen, kann ferner vorzugsweise vorgesehen sein, dass eine Oberfläche des Trinkhalms und insbesondere eine den Trinkhalm vollständig bestimmende Oberfläche vollständig aus fließend ineinander übergehenden Flächen gebildet ist. Dabei ist als die den Trinkhalm vollständig bestimmende Oberfläche die gesamte Oberfläche des Trinkhalms zu verstehen, welche aus den Oberflächen der Halbschalen und der Oberfläche des Gelenks gebildet wird. Die Oberfläche des Trinkhalms umfasst hierbei sowohl eine zu dem Innenraum weisende Fläche als auch eine von dem Innenraum abgewandte Fläche des Trinkhalms, welche vorzugsweise über Seitenflächen des Trinkhalms verbunden sind, welche ebenfalls zu der (gesamten) Oberfläche des Trinkhalms gehören.

Weiter ist zur Verbesserung der Reinigbarkeit vorteilhaft, wenn eine bzw. die Oberfläche des Trinkhalms und insbesondere eine bzw. die den Trinkhalm vollständig bestimmende Oberfläche frei von Nuten und/oder Hinterschneidungen ist.

Insbesondere weist der Trinkhalm oder dessen Halbschalen auch keine Rasthaken, Rastnasen, Rastösen oder dergleichen auf, an deren scharfen Kanten Verschmutzungen leicht anhaften können.

Dennoch kann der Trinkhalm grundsätzlich Zierelemente oder Beschriftungen ohne technische Funktionalität aufweisen, welche durch Vertiefungen und insbesondere vergleichsweise flache Nuten gebildet sein können.

Generell gilt für den Trinkhalm, welcher auch als Strohhalm oder dergleichen bezeichnet werden kann, dass dieser vorzugsweise wiederverwendbar, spülmaschinengeeignet und lebensmittelecht ausgebildete ist.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines Trinkhalms in der Reinigungsstellung;
- Fig. 2: eine perspektivische Ansicht des Trinkhalms in der Nutzstellung;
- Fig. 3: eine Aufsicht auf ein Ende des Trinkhalms in der Reinigungsstellung;
- Fig. 4a: eine Aufsicht auf ein Ende des Trinkhalms in der Nutzstellung;
- Fig. 4b: eine alternative Aufsicht auf ein Ende des Trinkhalms in der Nutzstellung.

Die Figuren sind beispielhaft schematisch und zeigen verschiedene Ansichten einer besonders vorteilhaften Ausführungsform. Gleiche Bezugszeichen in den Figuren weisen daher auf gleiche funktionale und/oder strukturelle Merkmale hin.

In den Figuren 1 bis 4b ist ein erfindungsgemäß ausgebildeter Trinkhalm 1 abgebildet, welcher ausschließlich aus einem Gelenk 15 und zwei miteinander durch das Gelenk 15 verbundenen Halbschalen 13, 14 gebildet ist. Dabei bilden das Gelenk 15 und die darüber verbundenen Halbschalen 13, 14 eine Wandung, welche in der Nutzstellung, wie sie beispielsweise in den Figuren 2, 4a und 4b gezeigt ist, einen Innenraum 10 des Trinkhalms 1 in Radialrichtung um dessen Längsachse L dichtend abschließen, so dass der Trinkhalm 1 bzw. dessen Innenraum 10 in der Nutzstellung nur zu einem ersten Ende 11 und zu einem zweiten Ende 12 hin geöffnet ist und ein Fluid mittels Saugen an einem der Enden 11, 12 von dem jeweils anderen Ende 11, 12 durch den Innenraum 10 transportiert werden kann.

Das Gelenk 15, welches vorliegend als ein in seinem Material geschwächten Wandabschnitt bzw. Filmscharnier ausgebildet ist, erstreckt sich entlang der Längsachse L über die gesamte Länge der Halbschalen 13, 14 und verbindet jeweils gelenkseitige Abschnitte der Halbschalen 13 ,14 miteinander. In einer Reinigungsstellung, wie sie in den Figuren 1 und 3 dargestellt ist, ist der Innenraum 10 radial bzw. orthogonal zu seiner Längsachse L und durch die vorliegende Symmetrie der Halbschalen 13, 14 an einer dem Gelenk 15 gegenüberliegenden Seite geöffnet, so dass der Innenraum 10 bei der Reinigung gut über seine gesamte Länge zugänglich ist.

Ausgehend von der Reinigungsstellung, wie sie in Figur 1 gezeigt ist, können die Halbschalen 13, 14 bzw. der Trinkhalm 1 in die Nutzstellung überführt werden, indem die Halbschalen 13, 14 beispielsweise durch Zusammendrücken aufeinander zu bewegt werden. Durch das Zusammendrücken der Halbschalen 13, 14 schieben sich die Halbschalen 13, 14 abschnittsweise übereinander, so dass diese in einem Überlappungsbereich 16, wie er in den Figuren 4a und 4b sichtbar ist, dicht aneinander anliegen.

Welche der beiden Halbschalen 13, 14 sich dabei über die jeweils andere Halbschale 13, 14 schiebt und dadurch in dem Überlappungsbereich 16 die äußere Halbschale bildet, ist zufällig oder abhängig von einer spezifischen Kraftbeaufschlagung, wobei für die Funktionalität des Trinkhalms 1 unerheblich ist, welche der Halbschalen 13, 14 in dem Überlappungsbereich 16 die äußere Halbschale und welche in dem Überlappungsbereich 16 die innere Halbschale bildet.

Dadurch ergibt sich bei der "Montage" des Trinkhalms ein Poka Yoke Prinzip, da Fehler dadurch vermieden werden, dass die Reihenfolge der Halbschalen 13, 14, eine exakte Positionierung oder exakte Kraftbeaufschlagung unerheblich sind, da immer das gewünschte Ergebnis erreicht wird.

Beispielhaft ist daher in Figur 4a eine Aufsicht auf das zweite Ende 12 der zwei Enden 11, 12 des Trinkhalms 1 gezeigt, bei welcher eine erste Halbschale 13 eine innere Halbschale ist und in Figur 4b eine Aufsicht auf das selbe Ende 12 des Trinkhalms 1, bei welchem sich die erste Halbschale 13 bei der Bewegung in die Nutzstellung "zufällig" nach außen geschoben hat, so dass die erste Halbschale 13 hier die äußere Halbschale ist.

Wurde der Trinkhalm 1 bzw. dessen Halbschalen 13, 14 in die Nutzstellung bewegt, können diese für die Reinigung besonders einfach wieder aus der Nutzstellung gebracht bzw. gelöst und zurück in die Reinigungsstellung bewegt werden. Dafür muss der Trinkhalm 1 an einem seiner Enden gegenüber dem anderen Ende des Trinkhalms 1 verdreht werden, wodurch sich die Halbschalen 13, 14 in ihrem Überlappungsbereich 16 voneinander Lösen.

Wie in Figur 2 dargestellt, kann also ein erstes Ende 11 des Trinkhalms 1 durch eine erste Drehbewegung D1 gegenüber dem zweiten Ende 12 des Trinkhalms 1, welches zusätzlich durch eine entgegengesetzte zweite Drehbewegung D2 beaufschlagt werden kann, verdreht werden. Durch ein für den Trinkhalm 1 gewähltes elastisches Material lösen sich die Halbschalen 13, 14 in ihrem Überlappungsbereich 16 voneinander. Durch eine von dem Gelenk 15 auf die Halbschalen 13, 14 aufgebrachte rückstellende Federkraft werden die Halbschalen aus dieser gegenüber einer Ruhestellung ausgelenkten Position in die Ruhestellung bewegt, welche der Reinigungsstellung entspricht.

In Figur 3 ist die vollständig spiegelsymmetrische Ausführung des Trinkhalms 1 besonders gut zu erkennen, wobei eine zugehörige Symmetrie- bzw. Spiegelebene S durch das Gelenk 15 und entlang der Längsachse L verläuft. Die beiden Halbschalen 13, 14 bilden jeweils innere und äußere Dicht-und Rastabschnitte 131, 132, 141, 142 aus, mit welchen sie in der Nutzstellung aneinander anliegen können bzw. aneinander anliegen. Dabei ist vorliegend vorgesehen, dass die jeweils zusammengehörenden Dicht-und Rastabschnitte integral miteinander ausgebildet sind. Die erste Halbschale 13 weist also einen inneren Abschnitt 131 als inneren Dicht- und inneren Rastabschnitt und einen äußeren Abschnitt 132 als äußeren Dicht- und äußeren Rastabschnitt sowie die zweite Halbschale 14 einen inneren Abschnitt 141 als inneren Dicht und inneren Rastabschnitt und einen äußeren Abschnitt 142 als äußeren Dicht- und äußeren Rastabschnitt auf.

Zudem bestimmen die in der Nutzstellung aneinander anliegenden Abschnitte 131, 132, 141, 142 vollständig den Überlappungsbereich 16.

Weiter ist in den Figuren 3 bis 4b gut erkennbar, dass die Abschnitte 131, 132, 141, 142 zueinander korrespondierend ausgebildet sind, ohne Rastnasen, Rasthaken oder andere für eine Reinigung nachteilhafte Formen aufzuweisen. Vorliegend sind die inneren Abschnitte 131, 141 jeweils konkav und die äußeren Abschnitte 132, 142 jeweils konvex ausgebildet, so dass diese sich in der Nutzstellung aneinander anschmiegen und über den gesamten Überlappungsbereich 16 dichtend aneinander anliegen, wie es in den Figuren 4a und 4b gezeigt ist.

Durch eine jeweilige Stufe 133, 143 an einer jeweiligen Außenseite der zwei Halbschalen 13, 14, welche jedoch ebenfalls ohne scharfe Kanten ausgebildet sind und über Radien in die jeweiligen Ebenen der Außenseite der Halbschalen 13, 14 übergehen, wird verhindert, dass sich die jeweils äußere Halbschale, welche an der Stufe der inneren Halbschale anliegt, über den vorgesehenen Überlappungsabschnitt 16 hinaus verschieben lässt, so dass sich die Halbschalen 13, 14 nicht durch weitere Kraft- bzw. Druckbeaufschlagung von außen versehentlich voneinander lösen können und der Trinkhalm 1 im Überlappungsabschnitt 16 undicht wird.

Durch das elastische Material, aus welchem der Trinkhalm 1 einstückig gebildet ist, sowie die vollständig spiegelsymmetrische Ausbildung kommt hinzu, dass die Halbschalen 13, 14 nicht lediglich durch das Anliegen aneinander im Überlappungsbereich 16 bzw. durch die Rastabschnitte aneinander gehalten werden. Vielmehr werden die gesamten Halbschalen 13, 14 bei dem Überführen aus der Reinigungsstellung in die Nutzstellung elastisch verformt, so dass eine in der Nutzstellung im Überlappungsbereich 16 äußere Halbschale gedehnt und eine in der Nutzstellung im Überlappungsbereich 16 innere Halbschale gestaucht wird, wie deutlich in den Figuren 4a und 4b sichtbar. Durch diese elastische Verformung (Dehnung/Stauchung) der Halbschalen 13, 14 werden diese im Überlappungsbereich 16 zusätzlich in Radialrichtung aufeinander gepresst, wobei die dadurch wirkende Kraft bzw. Pressung zugleich als die Halbschalen 13, 14 aneinander und in der Nutzstellung fixierende Haltekraft und als den Innenraum 10 in Radialrichtung abdichtende Dichtkraft wirkt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Trinkhalm (1) mit einer Wandung, welche zwei entlang einer Längsachse (L) beabstandete Enden (11, 12) verbindet und einen zu den beiden Enden (11, 12) hin geöffneten Innenraum (10) umschließt,
wobei die Wandung aus zwei Halbschalen (13,14) und einem die zwei Halbschalen (13, 14) entlang der Längsachse (L) verbindenden Gelenk (15) gebildet wird,
wobei die zwei Halbschalen (13, 14) zwischen einer Nutzstellung, in welcher der Innenraum (10) ausschließlich zu den zwei Enden (11, 12) hin geöffnet ist und die zwei Halbschalen (13, 14) in einem Überlappungsbereich (16) aneinander anliegen sowie den Innenraum (10) umschließen, und einer Reinigungsstellung bewegbar sind, in welcher der Innenraum (10) zu einer Seite orthogonal zu der Längsachse (L) geöffnet ist und die zwei Halbschalen (13, 14) in dem Überlappungsbereich (16) nicht aneinander anliegen
wobei eine Halbschale der zwei Halbschalen (13, 14) durch die Überlappung in der Nutzstellung an dem Überlappungsbereich (16) eine innere Halbschale und eine weitere Halbschale der zwei Halbschalen (13, 14) an dem Überlappungsbereich (16) eine äußere Halbschale ist.

2. Trinkhalm nach Anspruch 1,
wobei die zwei Halbschalen (13, 14) ausgebildet sind, durch eine Verdrehung der zwei Halbschalen (13, 14) in einem Bereich eines ersten Endes (11) der zwei Enden (11, 12) in eine Umfangsrichtung um die Längsachse (L) gegenüber einem zweiten Ende (12) der zwei Enden (11, 12) von der Nutzstellung in die Reinigungsstellung gebracht zu werden, in dem sich durch die Verdrehung die zwei in der Nutzstellung in dem Überlappungsbereich (16) aneinander anliegenden Halbschalen (13, 14) ausgehend von einem Ende der zwei Enden (11, 12) hin zu dem anderen Ende der zwei Enden (11, 12) in dem Überlappungsbereich (16) voneinander lösen.

3. Trinkhalm nach Anspruch 1 oder 2,
wobei die zwei Halbschalen (13, 14) zueinander spiegelsymmetrisch sind und eine Spiegelungsebene (S) der Halbschalen (13, 14) entlang der Längsachse (L) durch das Gelenk (15) verläuft.

4. Trinkhalm nach einem der vorhergehenden Ansprüche,
wobei die zwei Halbschalen (13, 14) jeweils einen im Überlappungsbereich (16) gebildeten Dichtabschnitt (131, 132, 141, 142) aufweisen, mit welchem die zwei Halbschalen (13, 14) in der Nutzstellung dichtend aneinander anliegen.

5. Trinkhalm nach dem vorhergehenden Anspruch,
wobei die zwei Halbschalen (13, 14) jeweils einen inneren Dichtabschnitt (131, 141) aufweisen, welcher an einer dem Innenraum (10) zugewandten Seite vorgesehen ist, und jeweils einen äußeren Dichtabschnitt (132, 142) aufweisen, welcher an einer von dem Innenraum (10) abgewandten Seite vorgesehen ist,
und wobei der innere Dichtabschnitt (131, 141) der äußeren Halbschale (13, 14) in der Nutzstellung an dem äußeren Dichtabschnitt (132, 142) der inneren Halbschale (13, 14) anliegt.

6. Trinkhalm nach einem der vorhergehenden Ansprüche,
wobei die zwei Halbschalen (13, 14) in dem Überlappungsbereich (16) jeweils einen Rastabschnitt (131, 132, 141, 142) aufweisen, mit welchem die zwei Halbschalen (13, 14) in der Nutzstellung miteinander verrastbar und in der Nutzstellung fixierbar sind.

7. Trinkhalm nach dem vorhergehenden Anspruch,
wobei die zwei Halbschalen (13, 14) jeweils einen inneren Rastabschnitt (131, 141) aufweisen, welcher an einer dem Innenraum (10) zugewandten Seite vorgesehen ist, und jeweils einen äußeren Rastabschnitt (132, 142) aufweisen, welcher an einer von dem Innenraum (10) abgewandten Seite vorgesehen ist,
und wobei der innere Rastabschnitt (131, 141) der äußeren Halbschale (13, 14) in der Nutzstellung an dem äußeren Rastabschnitt (132, 142) der inneren Halbschale (13, 14) anliegt

8. Trinkhalm nach einem der vorhergehenden Ansprüche einem der Ansprüche 4 bis 7,
wobei der Dichtabschnitt (131, 132, 141, 142) und der Rastabschnitt (131, 132, 141, 142) der Halbschalen (13, 14) jeweils integral miteinander ausgebildet sind, so dass in einem jeweils inneren Abschnitt (131, 141) der Halbschalen (13, 14) der jeweils innere Dichtabschnitt und innere Rastabschnitt und in einem jeweils äußeren Abschnitt (132, 142) der Halbschalen (13, 14) der jeweils äußere Dichtabschnitt und der äußere Rastabschnitt vorgesehen sind.

9. Trinkhalm nach einem der vorhergehenden Ansprüche,
wobei das Gelenk (15) federnd elastisch und ausgebildet ist, eine rückstellende Federkraft auf die zwei aus der Reinigungsstellung bewegte Halbschalen (13, 14) aufzubringen, so dass die zwei Halbschalen (13, 14) gegen die Federkraft aus der Reinigungsstellung in die Nutzstellung bewegbar und in der Nutzstellung durch die Federkraft beaufschlagt sind.

10. Trinkhalm nach einem der vorhergehenden Ansprüche,
wobei die zwei Halbschalen (13, 14) jeweils in einer zu der Längsachse (L) orthogonalen Ebene elastisch verformbar sind,
wobei die zwei Halbschalen (13, 14) in der Reinigungsstellung unverformt sind
und wobei die zwei Halbschalen (13, 14) in der Nutzstellung elastisch verformt sind und durch ihre elastische Verformung zumindest im Überlappungsbereich jeweils eine Kraft aufeinander ausüben, welche als eine die zwei Halbschalen (13, 14) zueinander abdichtende Dichtkraft und eine die zwei Halbschalen (13, 14) miteinander fixierende Haltekraft wirkt.

11. Trinkhalm nach einem der vorhergehenden Ansprüche,
wobei der Trinkhalm (1) einstückig ist.

12. Trinkhalm nach einem der vorhergehenden Ansprüche,
wobei der Trinkhalm (1) ausschließlich durch die zwei Halbschalen (13, 14) und das die Halbschalen (13, 14) miteinander verbindende Gelenk (15) gebildet ist.

13. Trinkhalm nach einem der vorhergehenden Ansprüche,
wobei der Trinkhalm (1) aus einem elastisch verformbaren Kunststoff gebildet ist.

14. Trinkhalm nach einem der vorhergehenden Ansprüche,
wobei eine Oberfläche des Trinkhalms (1) und insbesondere eine den Trinkhalm (1) vollständig bestimmende Oberfläche vollständig aus fließend ineinander übergehenden Flächen gebildet ist
und/oder die Oberfläche des Trinkhalms (1) und insbesondere die den Trinkhalm (1) vollständig bestimmende Oberfläche frei von Nuten und/oder Hinterschneidungen ist.
